# EUROPÄISCHE PATENTSCHRIFT

(11) **EP 1 135 604 B1**
(45) Veröffentlichungstag und Bekanntmachung des Hinweises auf die Patenterteilung: **20.04.2005**
(21) Anmeldenummer: 00972606.8
(22) Anmeldetag: 29.09.2000
(51) Int. Cl.: F02M 61/18, F02M 61/16

(54) **VERFAHREN ZUM EINSTELLEN DER STRÖMUNGSMENGE AN EINEM BRENNSTOFFEINSPRITZVENTIL**
METHOD FOR ADJUSTING THE AMOUNT OF FLOW AT A FUEL INJECTION VALVE
PROCEDE POUR AJUSTER LE DEBIT AU NIVEAU D'UNE SOUPAPE D'INJECTION DE CARBURANT

(30) Priorität: 02.10.1999 DE 19947780
(43) Veröffentlichungstag der Anmeldung: 26.09.2001
(73) Patentinhaber: ROBERT BOSCH GMBH, 70442 Stuttgart (DE)
(72) Erfinder: HOLZ, Dieter, D-71563 Affalterbach (DE)
(86) Internationale Anmeldenummer: PCT/DE2000/003451
(87) Internationale Veröffentlichungsnummer: WO 2001/025620

(56) Entgegenhaltungen:
- DE-A- 4 025 945
- DE-A- 19 724 075

## Beschreibung

### Stand der Technik

Die Erfindung geht aus von einem Verfahren zum Einstellen der Strömungsmenge an einem Brennstoffeinspritzventil nach der Gattung des Hauptanspruchs, wie aus der Patentschrift DE 40 25 945 A bekannt.

Aus der DE 40 25 945 C2 ist bereits ein Verfahren zur Einstellung der statischen, während des stationären Öffnungszustandes abgespritzten Brennstoffmenge eines Brennstoffeinspritzventils bekannt. Dabei wird zuerst bei geöffnetem Brennstoffeinspritzventil die abgegebene Brennstoffmenge gemessen. Danach wird die Lage einer wenigstens zwei Zumessöffnungen aufweisenden und stromabwärts des Ventilsitzes angeordneten Lochscheibe verändert, wodurch die freien Strömungsquerschnitte der einzelnen Zumessöffnungen variiert werden. Diese Lageverschiebung erfolgt solange bis die abgegebene Istmenge mit der vorgegebenen Sollmenge übereinstimmt. In dieser Lage wird die Lochscheibe anschließend fixiert.

Außerdem ist bereits aus der DT 2 045 596 A1 bekannt, an einem Brennstoffeinspritzventil wenigstens einen Drallkanal zu verformen. Der an einem Ventilsitzkörper vorgesehene Drallkanal wird in seinem Durchlassquerschnitt durch Verformung stetig verkleinert, bis die Strömungsmenge in dem Drallkanal einen vorgegebenen Sollwert erreicht hat. Die Verformung erfolgt mittels eines Pressstempels, der in stromabwärtiger Richtung in den Düsenkörper eingebracht wird. Durch Verdrehen des Pressstempels wird der Querschnitt des Drallkanals am Ventilsitz verringert.

Bekannt ist aus der US-PS 5,570,841 bereits ein Brennstoffeinspritzventil, das eine mehrscheibige Lochscheibe aufweist. Eine Scheibe dieses Zerstäubervorsatzes in Scheibenform besitzt dabei eine Kontur zur Erzeugung eines Dralls im abzuspritzenden Brennstoff. Der Durchfluss bzw. die Strömungsmenge an Brennstoff durch die Lochscheibe ist durch die Querschnitte der einzelnen Drallkanäle vorgegeben und kann nicht verändert werden.

Aus der DE 197 24 075 A1 ist bereits ein Verfahren zum Herstellen von Lochscheiben für Einspritzventile bekannt. Dabei handelt es sich um sogenannte Blechlaminat-Lochscheiben, bei denen wenigstens zwei dünne Blechlagen aufeinander aufgebracht werden. Jede Blechlage einer solchen Lochscheibe weist eine andere Öffnungsgeometrie auf, wobei die Öffnungen bereits vor dem Aufeinanderbringen der Blechlagen eingebracht werden. Die Querschnitte der Öffnungen legen auch hier den Durchfluss an Brennstoff fest und sind nachträglich nicht veränderbar.

### Vorteile der Erfindung

Das erfindungsgemäße Verfahren zum Einstellen der Strömungsmenge an einem Brennstoffeinspritzventil mit den kennzeichnenden Merkmalen des Hauptanspruchs hat den Vorteil, dass mit ihm an einem fertig montierten Brennstoffeinspritzventil auf einfache Art und Weise eine mehrlagige bzw. mehrscheibige Lochscheibe in ihren Öffnungsquerschnitten verändert werden kann, wodurch die abzugebenden Strömungsmengen sehr einfach auch an Brennstoffeinspritzventilen mit derartigen Lochscheiben einstellbar sind.

Durch die in den Unteransprüchen aufgeführten Maßnahmen sind vorteilhafte Weiterbildungen und Verbesserungen des im Hauptanspruch angegebenen Verfahrens möglich.

Besonders vorteilhaft ist es, die Lochscheibe als Drallscheibe, insbesondere als sogenannte Blechlaminat-Drallscheibe, auszuführen, wobei wenigstens eine mittlere Lage der Lochscheibe eine Öffnungskontur mit Drallkanälen und einer Drallkammer aufweist. In idealer Weise erfolgt das Einstellen der Strömungsmenge durch die Lochscheibe derart, dass die Verformung der unteren Bodenlage der Lochscheibe im Bereich wenigstens eines Drallkanals vorgenommen wird, so dass eine Materialverschiebung der Bodenlage in den freien Strömungsquerschnitt des wenigstens einen Drallkanals hinein vollzogen wird. Mit mehreren Verformungsstempeln des Verformungswerkzeugs können in vorteilhafter Weise zeitgleich die freien Strömungsquerschnitte mehrerer Drallkanäle verändert werden.

Von besonderem Vorteil ist es, die Durchflussmessung des Brennstoffs durch die Lochscheibe unmittelbar während des Verformungsprozesses durchzuführen. Somit ist der zeitliche Aufwand des Einstellens der Strömungsmenge auf ein Minimum reduziert.

In vorteilhafter Weise wird zum Verformen der unteren Bodenlage der Lochscheibe ein Verformungswerkzeug verwendet, das ein festes Werkzeugteil als Lochscheibenaufnahme und wenigstens ein bewegliches Werkzeugteil in Form eines Verformungsstempels umfasst.

### Zeichnung

Ein Ausführungsbeispiel der Erfindung ist in der Zeichnung vereinfacht dargestellt und in der nachfolgenden Beschreibung näher erläutert. Es zeigen Figur 1 ein Ausführungsbeispiel eines Brennstoffeinspritzventils mit einer erfindungsgemäß verformbaren Lochscheibe, Figur 2 eine Lochscheibe in einer Draufsicht, Figur 3 einen Schnitt entlang der Linie III-III in Figur 2 durch die Lochscheibe und Figur 4 einen schematischen Schnitt im Bereich eines Drallkanals einer Lochscheibe mit einem Verformungswerkzeug.

### Beschreibung der Ausführungsbeispiele

Das in der Figur 1 beispielhaft dargestellte elektromagnetisch betätigbare Ventil in der Form eines Einspritzventils für Brennstoffeinspritzanlagen von gemischverdichtenden, fremdgezündeten Brennkraftmaschinen hat einen von einer Magnetspule 1 zumindest teilweise umgebenen, als Innenpol eines Magnetkreises dienenden, rohrförmigen, weitgehend hohlzylindrischen Kern 2. Das Brennstoffeinspritzventil eignet sich besonders als Hochdruckeinspritzventil zum direkten Einspritzen von Brennstoff in einen Brennraum einer Brennkraftmaschine.

Ein beispielsweise gestufter Spulenkörper 3 aus Kunststoff nimmt eine Bewicklung der Magnetspule 1 auf und ermöglicht in Verbindung mit dem Kern 2 und einem ringförmigen, nichtmagnetischen, von der Magnetspule 1 teilweise umgebenen Zwischenteil 4 mit einem L-förmigen Querschnitt einen besonders kompakten und kurzen Aufbau des Einspritzventils im Bereich der Magnetspule 1.

In dem Kern 2 ist eine durchgängige Längsöffnung 7 vorgesehen, die sich entlang einer Ventillängsachse 8 erstreckt. Der Kern 2 des Magnetkreises dient auch als Brennstoffeinlassstutzen, wobei die Längsöffnung 7 einen Brennstoffzufuhrkanal darstellt. Mit dem Kern 2 oberhalb der Magnetspule 1 fest verbunden ist ein äußeres metallenes (z. B. ferritisches) Gehäuseteil 14, das als Außenpol bzw. äußeres Leitelement den Magnetkreis schließt und die Magnetspule 1 zumindest in Umfangsrichtung vollständig umgibt. In der Längsöffnung 7 des Kerns 2 ist zulaufseitig ein Brennstofffilter 15 vorgesehen, der für die Herausfiltrierung solcher Brennstoffbestandteile sorgt, die aufgrund ihrer Größe im Einspritzventil Verstopfungen oder Beschädigungen verursachen könnten.

Der Kern 2 bildet mit dem Gehäuseteil 14 das zulaufseitige Ende des Brennstoffeinspritzventils. An das obere Gehäuseteil 14 schließt sich dicht und fest ein unteres rohrförmiges Gehäuseteil 18 an, das z. B. ein axial bewegliches Ventilteil bestehend aus einem Anker 19 und einer stangenförmigen Ventilnadel 20 bzw. einen langgestreckten Ventilsitzträger 21 umschließt bzw. aufnimmt. Die Abdichtung zwischen dem Gehäuseteil 18 und dem Ventilsitzträger 21 erfolgt z. B. mittels eines Dichtrings 22. Der Ventilsitzträger 21 besitzt über seine gesamte axiale Ausdehnung eine innere Durchgangsöffnung 24, die konzentrisch zu der Ventillängsachse 8 verläuft.

Mit seinem unteren Ende 25, das auch zugleich den stromabwärtigen Abschluss des gesamten Brennstoffeinspritzventils darstellt, umgibt der Ventilsitzträger 21 ein in der Durchgangsöffnung 24 eingepasstes scheibenförmiges Ventilsitzelement 26 mit einer sich stromabwärts kegelstumpfförmig verjüngenden Ventilsitzfläche 27. In der Durchgangsöffnung 24 ist die z. B. stangenförmige, einen weitgehend kreisförmigen Querschnitt aufweisende Ventilnadel 20 angeordnet, die an ihrem stromabwärtigen Ende einen Ventilschließabschnitt 28 aufweist. Dieser beispielsweise sich keglig verjüngende Ventilschließabschnitt 28 wirkt in bekannter Weise mit der im Ventilsitzelement 26 vorgesehenen Ventilsitzfläche 27 zusammen. Stromabwärts der Ventilsitzfläche 27 folgt dem Ventilsitzelement 26 eine Lochscheibe 30, die mehrere metallische Lagen bzw. Scheiben umfasst, die aufeinander aufgebracht sind. Bei dieser Art von Lochscheiben 30 kann von sogenannten Blechlaminat-Lochscheiben gesprochen werden, deren Herstellung beispielsweise in der in der DE 197 24 075 A1 beschriebenen Weise erfolgen kann.

Die Betätigung des Einspritzventils erfolgt in bekannter Weise, hier elektromagnetisch. Zur axialen Bewegung der Ventilnadel 20 und damit zum Öffnen entgegen der Federkraft einer in der Längsöffnung 7 des Kerns 2 angeordneten Rückstellfeder 33 bzw. Schließen des Einspritzventils dient der elektromagnetische Kreis mit der Magnetspule 1, dem Kern 2, den Gehäuseteilen 14 und 18 und dem Anker 19. Der Anker 19 ist mit dem dem Ventilschließabschnitt 28 abgewandten Ende der Ventilnadel 20 z. B. durch eine Schweißnaht verbunden und auf den Kern 2 ausgerichtet. Zur Führung der Ventilnadel 20 während ihrer Axialbewegung mit dem Anker 19 entlang der Ventillängsachse 8 dient einerseits eine im Ventilsitzträger 21 am dem Anker 19 zugewandten Ende vorgesehene Führungsöffnung 34 und andererseits ein stromaufwärts des Ventilsitzelements 26 angeordnetes scheibenförmiges Führungselement 35 mit einer maßgenauen Führungsöffnung 36.

Anstelle des elektromagnetischen Kreises kann auch ein anderer erregbarer Aktuator, wie z.B. ein Piezostack, in einem vergleichbaren Brennstoffeinspritzventil verwendet werden bzw. das Betätigen des axial beweglichen Ventilteils durch einen hydraulischen Druck oder Servodruck erfolgen.

Der Hub der Ventilnadel 20 wird durch die Einbaulage des Ventilsitzelements 26 vorgegeben. Eine Endstellung der Ventilnadel 20 ist bei nicht erregter Magnetspule 1 durch die Anlage des Ventilschließabschnitts 28 an der Ventilsitzfläche 27 des Ventilsitzelements 26 festgelegt, während sich die andere Endstellung der Ventilnadel 20 bei erregter Magnetspule 1 durch die Anlage des Ankers 19 an der stromabwärtigen Stirnseite des Kerns 2 ergibt. Die Oberflächen der Bauteile im letztgenannten Anschlagbereich sind beispielsweise verchromt.

Die elektrische Kontaktierung der Magnetspule 1 und damit deren Erregung erfolgt über Kontaktelemente 43, die noch außerhalb des Spulenkörpers 3 mit einer Kunststoffumspritzung 44 versehen sind. Die Kunststoffumspritzung 44 kann sich auch über weitere Bauteile (z. B. Gehäuseteile 14 und 18) des Brennstoffeinspritzventils erstrecken. Aus der Kunststoffumspritzung 44 heraus verläuft ein elektrisches Anschlußkabel 45, über das die Bestromung der Magnetspule 1 erfolgt. Die Kunststoffumspritzung 44 ragt durch das in diesem Bereich unterbrochene obere Gehäuseteil 14.

Stromabwärts der Ventilsitzfläche 27 ist im Ventilsitzelement 26 eine Austrittsöffnung 53 eingebracht, durch die der bei geöffnetem Ventil an der Ventilsitzfläche 27 entlangströmende Brennstoff strömt, um nachfolgend in die Lochscheibe 30, die insbesondere als Drallscheibe ausgeführt ist, einzutreten. Die Lochscheibe 30 liegt beispielsweise in einer Vertiefung 54 eines scheibenförmigen Halteelements 55 vor, wobei das Halteelement 55 fest mit dem Ventilsitzträger 21 z.B. mittels Schweißen, Kleben oder durch Verklemmen verbunden ist. Die in Figur 1 gezeigte Befestigungsvariante der Lochscheibe 30 ist nur vereinfacht dargestellt und zeigt nur eine von vielen zu variierenden Befestigungsmöglichkeiten. In dem Halteelement 55 ist stromabwärts der Vertiefung 54 eine zentrale Auslassöffnung 56 ausgebildet, durch die der nun drallbehaftete Brennstoff das Brennstoffeinspritzventil verlässt. Die Lochscheibe 30 weist einen solchen Außendurchmesser auf, daß sie straff mit geringem Spiel in eine Aufnahmeöffnung am Brennstoffeinspritzventil, z.B. in die Vertiefung 54 des Halteelements 55 oder in eine Öffnung des Ventilsitzträgers 21, eingepasst werden kann.

Figur 2 zeigt eine drei Blechlagen umfassende Lochscheibe 30 in einer Draufsicht, während Figur 3 einen Schnitt entlang der Linie III-III in Figur.2 zeigt. Gebildet wird die Lochscheibe 30 z.B. aus drei aufeinander aufliegenden Blechlagen, die aus großen Blechfolien bei der Lochscheibenherstellung herausgetrennt werden, wie es z.B. aus der DE 197 24 075 A1 bekannt ist. Bezeichnet werden die drei Lagen bzw. Scheiben der Lochscheibe 30 im folgenden entsprechend ihrer Funktion mit Deckellage 60, Drallerzeugungslage 61 und Bodenlage 62. Wie den Figuren 2 und 3 zu entnehmen ist, ist die obere Deckellage 60 mit einem kleineren Außendurchmesser als die beiden darauffolgenden Lagen 61, 62 ausgebildet. Auf diese Weise ist gewährleistet, dass der Brennstoff an der Deckellage 60 außen vorbei strömen und so ungehindert in äußere Einlassbereiche 65 von beispielsweise acht Drallkanälen 66 in der mittleren Drallerzeugungslage 61 eintreten kann. Solche Lochscheiben 30 sind auch mit zwei oder mehr als drei Lagen herstellbar.

Während die Deckellage 60 als einfache metallene Blechplatte ausgeführt ist, ist dagegen in der Drallerzeugungslage 61 eine komplexe Öffnungskontur vorgesehen, die über die gesamte axiale Dicke dieser Lage 61 verläuft. Die Öffnungskontur der mittleren Lage 61 wird von einer inneren Drallkammer 68 und von einer Vielzahl von in die Drallkammer 68 mündenden Drallkanälen 66 gebildet. Die Drallkanäle 66 münden z.B. tangential in die Drallkammer 68. Während die Drallkammer 68 vollständig von der Deckellage 60 überdeckt ist, liegen die Drallkanäle 66 nur teilweise abgedeckt vor, da die der Drallkammer 68 abgewandten äußeren Enden die nach oben hin offenen Einlassbereiche 65 bilden. Durch die tangentiale Einmündung der Drallkanäle 66 in die Drallkammer 68 bekommt der Brennstoff einen Drehimpuls aufgeprägt, der so auch in einer mittleren kreisförmigen Auslassöffnung 69 der unteren Bodenlage 62 erhalten bleibt. Der Durchmesser der Auslassöffnung 69 ist beispielsweise deutlich kleiner als die Öffnungsweite der unmittelbar über ihr liegenden Drallkammer 68. Dadurch wird die in der Drallkammer 68 erzeugte Drallintensität verstärkt. Durch die Fliehkraft wird der Brennstoff hohlkegelförmig abgespritzt.

Für die Anwendung des erfindungsgemäßen Verfahrens zum Einstellen der Strömungsmenge einer Lochscheibe an einem Brennstoffeinspritzventil eignen sich auch andere Lochscheiben als die in den Figuren 2 und 3 dargestellte Lochscheibe 30 in Form einer Drallzerstäuberscheibe. In Figur 4 ist schematisch die Lochscheibe 30 im Bereich eines Drallkanals 66 dargestellt, und zwar in einer Schnittebene, die senkrecht zur Längserstreckung des Drallkanals 66 verläuft. An die Lochscheibe 30 greift ein Verformungswerkzeug 71 an, das z.B. ein festes Werkzeugteil als Lochscheibenaufnahme 72 und wenigstens ein bewegliches Werkzeugteil in Form eines Verformungsstempels 73 umfasst. Die Lochscheibenaufnahme 72 sorgt zusammen mit dem Ventilsitzelement 26 für eine sichere und zuverlässige Einspannung der Lochscheibe 30 bei einer eventuell erforderlichen Verformung der Lochscheibe 30. Neben der Abstützung der Lochscheibe 30 übernimmt das feste Werkzeugteil 72 auch die Stempelführung des wenigstens einen Verformungsstempels 73. In idealer Weise kann das Verformungswerkzeug 71 derart kreisförmig bzw. kreisringförmig gestaltet sein, dass entsprechend der Anzahl der Drallkanäle 66 gleich viele Verformungsstempel 73 vorgesehen sind, so dass alle Drallkanäle 66, wenn erforderlich, zugleich in ihrem Querschnitt verändert werden können.

Nach der Montage des Brennstoffeinspritzventils, insbesondere der Lochscheibe 30 am abspritzseitigen Ventilende, wird in einem ersten Verfahrensschritt des erfindungsgemäßen Verfahrens zum Einstellen der Strömungsmenge die pro Zeiteinheit abgegebene Brennstoffmenge des geöffneten Brennstoffeinspritzventils beispielsweise mittels eines hinter der Auslassöffnung 56 angeordneten, nicht dargestellten Messbehälters gemessen. Stimmt die abgegebene Istmenge nicht mit der gewünschten, vorgegebenen Sollmenge des Brennstoffs überein, so wird in einem zweiten erfindungsgemäßen Verfahrensschritt das Verformungswerkzeug 71 bis zur unteren Bodenlage 62 der Lochscheibe 30 gebracht. Nachfolgend wirkt der wenigstens eine Verformungsstempel 73 auf die Bodenlage 62 ein, wodurch eine Verformung und Materialverschiebung der Bodenlage 62 in Richtung auf einen innerhalb der Lochscheibe 30 vorhandenen Öffnungsquerschnitt, hier wenigstens einen Drallkanal 66, vollzogen wird. Auf diese Weise lassen sich sehr einfach die Öffnungsquerschnitte eines, mehrerer ausgewählter oder aller Drallkanäle 66 der Lochscheibe 30 variieren und die sie durchfließenden Strömungsmengen einstellen. Die Verformung der Bodenlage 62 erfolgt so lange, bis die abgegebene Istmenge der vorgegebenen Sollmenge der einzelnen oder aller Drallkanäle 66 entspricht. Dabei kann die Durchflussmessung unmittelbar während des Verformungsprozesses durchgeführt werden. Nach Abschluss der plastischen Verformung der Bodenlage 62 wird das Verformungswerkzeug 71 wieder von der Lochscheibe 30 entfernt.

## Patentansprüche

1. Verfahren zum Einstellen der Strömungsmenge an einem Brennstoffeinspritzventil, mit einem erregbaren Betätigungselement (1, 2, 19), mit einem axial entlang einer Ventillängsachse (8) bewegbaren Ventilschließglied (20, 28), das zum Öffnen und Schließen des Ventils mit einem festen, an einem Ventilsitzelement (26) ausgebildeten Ventilsitz (27) zusammenwirkt, und mit einer stromabwärts des Ventilsitzes (27) angeordneten, mehrlagigen bzw. mehrscheibigen Lochscheibe (30), wobei in einem ersten Verfahrensschritt die abgegebene Brennstoffmenge des geöffneten Brennstoffeinspritzventils gemessen wird, **dadurch gekennzeichnet, dass** in einem zweiten Verfahrensschritt eine untere Bodenlage (62) der Lochscheibe (30) in Richtung zum Ventilsitz (27) in einen freien Strömungsquerschnitt der darüber liegenden Lage (61) hinein verformt und dadurch der freie Strömungsquerschnitt innerhalb der Lochscheibe (30) so lange verändert wird, bis die abgegebene Istmenge mit der vorgegebenen Sollmenge übereinstimmt.

2. Verfahren nach Anspruch 1, **dadurch gekennzeichnet, dass** die zu verformende Lochscheibe (30) wenigstens zwei metallische Lagen bzw. Scheiben (60, 61, 62) aufweist.

3. Verfahren nach Anspruch 2, **dadurch gekennzeichnet, dass** die Lochscheibe (30) aus drei aufeinander aufliegenden Blechlagen (60, 61, 62) besteht.

4. Verfahren nach Anspruch 2 oder 3, **dadurch gekennzeichnet, dass** die untere Bodenlage (62) der Lochscheibe (30) eine zentrale Auslassöffnung (69) aufweist und die unmittelbar in stromaufwärtiger Richtung darüber liegende Lage als Drallerzeugungslage (61) mit wenigstens einem Drallkanal (66) ausgebildet ist.

5. Verfahren nach Anspruch 4, **dadurch gekennzeichnet, dass** über den Umfang der Drallerzeugungslage (61) mehrere Drallkanäle (66) vorgesehen sind.

6. Verfahren nach Anspruch 4 oder 5, **dadurch gekennzeichnet, dass** die Verformung der unteren Bodenlage (62) im Bereich wenigstens eines Drallkanals (66) erfolgt, so dass eine Materialverschiebung der Bodenlage (62) in den freien Strömungsquerschnitt des wenigstens einen Drallkanals (66) hinein vollzogen wird.

7. Verfahren nach einem der vorhergehenden Ansprüche, **dadurch gekennzeichnet, dass** die Durchflussmessung des Brennstoffs durch die Lochscheibe (30) unmittelbar während des Verformungsprozesses durchgeführt wird.

8. Verfahren nach einem der vorhergehenden Ansprüche, **dadurch gekennzeichnet, dass** zum Verformen der unteren Bodenlage (62) der Lochscheibe (30) ein Verformungswerkzeug (71) verwendet wird, das ein festes Werkzeugteil als Lochscheibenaufnahme (72) und wenigstens ein bewegliches Werkzeugteil in Form eines Verformungsstempels (73) umfasst.

9. Verfahren nach Anspruch 8, **dadurch gekennzeichnet, dass** mehrere Verformungsstempel (73) vorgesehen sind, mit denen an verschiedenen Stellen der Lochscheibe (30) zugleich Verformungen der unteren Bodenlage (62) möglich sind.

10. Verfahren nach Anspruch 5 und 8, **dadurch gekennzeichnet, dass** mit mehreren Verformungsstempeln (73) zeitgleich die freien Strömungsquerschnitte mehrerer Drallkanäle (66) verändert werden.

## Claims

1. Method for adjusting the amount of flow at a fuel injection valve, having an excitable activation element (1, 2, 19), having a valve closing element (20, 28) which can be moved axially along a valve longitudinal axis (8) and which interacts with a fixed valve seat (27) formed on a valve seat element (26), in order to open and close the valve, and having a multi-layer or multi-disc perforated disc (30) which is arranged downstream of the valve seat (27), the amount of fuel which is output by the opened fuel injection valve being measured in a first method step, **characterized in that** in a second method step a lower bottom layer (62) of the perforated disc (30) is deformed, in the direction of the valve seat (27), into a free flow cross section of the layer (61) lying above it, and as a result the free flow cross section within the perforated disc (30) is changed until the actual amount which is output corresponds to the predefined setpoint amount.

2. Method according to Claim 1, **characterized in that** the perforated disc (30) which is to be deformed has at least two metallic layers or discs (60, 61, 62).

3. Method according to Claim 2, **characterized in that** the perforated disc (30) is composed of three sheet-metal layers (60, 61, 62) lying one on top of the other.

4. Method according to Claim 2 or 3, **characterized in that** the lower bottom layer (62) of the perforated disc (30) has a central outlet opening (69) and the layer lying directly above it in the upstream direction is embodied as a swirl-producing layer (61) with at least one swirl duct (66).

5. Method according to Claim 4, **characterized in that** a plurality of swirl ducts (66) is provided over the circumference of the swirl-producing layer (61).

6. Method according to Claim 4 or 5, **characterized in that** the deformation of the lower bottom layer (62) occurs in the region of at least one swirl duct (66) so that a displacement of material of the bottom layer (62) into the free flow cross section of the at least one swirl duct (66) is brought about.

7. Method according to one of the preceding claims, **characterized in that** the flow of fuel through the perforated disc (30) is measured directly during the deformation process.

8. Method according to one of the preceding claims, **characterized in that**, in order to deform the lower bottom layer (62) of the perforated disc (30), a deformation tool (71) is used which comprises a fixed tool component as a perforated disc receptacle (72) and at least one moveable tool component in the form of a deformation die (73).

9. Method according to Claim 8, **characterized in that** a plurality of deformation dies (73) with which deformations can be made in the lower bottom layer (62) at various locations on the perforated disc (30) simultaneously are provided.

10. Method according to Claims 5 and 8, **characterized in that** the free flow cross sections of a plurality of swirl ducts (66) can be changed simultaneously using a plurality of deformation dies (73).

## Revendications

1. Procédé pour ajuster le débit d'un injecteur de carburant comportant un élément d'actionnement (1, 2, 19), un organe de fermeture d'injecteur (20, 28) qui peut coulisser axialement le long de l'axe (8) de l'injecteur et qui coopère pour ouvrir et fermer celui-ci avec un siège d'injecteur (27) réalisé sur un élément de siège (26), et un disque perforé (30) multicouche disposé en aval du siège (27), la quantité délivrée par l'injecteur ouvert étant mesurée pendant une première étape du procédé,
**caractérisé en ce que**
dans une seconde étape du procédé, une couche inférieure (62) constituant le fond du disque perforé (30) est déformée en direction du siège d'injecteur (27) de manière à pénétrer dans une section d'écoulement libre de la couche (61) située au-dessus, de sorte que la section dite d'écoulement à l'intérieur du disque perforé (30) est modifiée jusqu'à ce que le débit réel délivré corresponde au débit de consigne prédéfini.

2. Procédé selon la revendication 2,
**caractérisé en ce que**
le disque perforé (30) déformable présente au moins deux couches métalliques, c'est-à-dire des disques (60, 61, 62).

3. Procédé selon la revendication 2,
**caractérisé en ce que**
le disque perforé (30) est constitué de trois couches de tôle (60, 61, 62) superposées.

4. Procédé selon la revendication 2 ou 3,
**caractérisé en ce que**
la couche inférieure (62) constituant le fond du disque perforé (30) présente une ouverture centrale de passage (69), tandis que la couche située directement dessus du côté amont par rapport à l'écoulement est constituée par une couche génératrice de rotation (61) comportant au moins un canal de rotation (66).

5. Procédé selon la revendication 4,
**caractérisé en ce que**
plusieurs canaux de rotation (66) sont disposés périphériquement dans la couche génératrice de rotation (61).

6. Procédé selon la revendication 4 ou 5,
**caractérisé en ce que**
la déformation de la couche de fond (62) a lieu dans la zone d'au moins un canal de rotation (66), de sorte que de la matière de la couche de fond (62) pénètre dans la section libre de passage d'au moins un canal de rotation (66).

7. Procédé selon une des revendications précédentes,
**caractérisé en ce que**
la mesure du débit de carburant traversant le disque perforé (30) a lieu directement pendant le processus de déformation.

8. Procédé selon une des revendications précédentes,
**caractérisé en ce que**
pour déformer la couche inférieure (62) constituant le fond du disque perforé (30), on utilise un outil de déformation (61) qui comprend une partie fixe d'outil en tant que surface d'accueil (72) du disque perforé, et au moins une partie d'outil mobile ayant la forme d'un poinçon de déformation (73).

9. Procédé selon la revendication 8,
**caractérisé en ce que**
plusieurs poinçons de déformation (73) permettent d'effectuer en même temps, en différents endroits du disque perforé (30), des déformations de la couche de fond (62).

10. Procédé selon les revendications 5 et 8,
**caractérisé en ce qu'**
au moyen de plusieurs poinçons de déformation (73), on modifie en même temps les sections d'écoulement libre de plusieurs canaux de rotation (66).
